# EUROPÄISCHE PATENTSCHRIFT

(11) **EP 1 791 102 B1**
(45) Veröffentlichungstag und Bekanntmachung des Hinweises auf die Patenterteilung: **10.12.2008**
(21) Anmeldenummer: 06450137.2
(22) Anmeldetag: 27.09.2006
(51) Int. Cl.: G09F 1/12, A47G 1/06, G09F 15/00

(54) **Plakathalter mit Standbeinen**
Displayholder with support legs
Presentoir avec jambes de support

(30) Priorität: 25.11.2005 AT 80705 U
(43) Veröffentlichungstag der Anmeldung: 30.05.2007
(73) Patentinhaber: Tiedemann, Roman, 1130 Wien (AT)
(72) Erfinder: Tiedemann, Roman, 1130 Wien (AT)
(74) Vertreter: Sonn & Partner Patentanwälte

(56) Entgegenhaltungen:
- EP-A2- 0 457 987
- DE-A1- 2 062 466
- GB-A- 991 092
- GB-A- 2 365 612

## Beschreibung

Die Erfindung bezieht sich auf einen Plakathalter der Standbeine und eine zum Auflegen der Plakate vorgesehene Rückwand aufweist, längs deren Rändern Halteleisten zum Festhalten der Plakate angeordnet sind, wobei mindestens die an den in aufrechter Stellung des Plakathalters an den beiden seitlichen Rändern der Rückwand angeordneten Halteleisten einen an der Rückwand sitzenden als Profilleiste ausgebildeten Basisteil und einen über ein Scharnier mit dem Basisteil verbundenen Vorderteil aufweisen und dieser Vorderteil mit einer Randzone die Plakate in deren Randbereich gegen die Rückwand drückt, und wobei das Scharnier einen leistenförmig ausgebildeten, am Basisteil angeformten ruhenden Scharnierteil und einen leistenförmigen, am Vorderteil der Halteleisten vorgesehenen beweglichen Scharnierteil aufweist.

Bei bekannten Plakathaltern vorgenannter Art sind die Standbeine durch Leisten gebildet, welche auf der Rückseite des Plakathalters an dessen seitlichen Rändern befestigt sind, und mit einem Teil ihrer Länge vom unteren Rand der Rückwand nach unten ragen. In der Regel führen diese Leisten entlang der seitlichen Ränder der Rückwand des Plakathalters bis zum oberen Rand des Plakathalters, wobei häufig zwei derartige Plakathalter mit Scharnieren zu einem dachartig auffaltbaren Plakatständer verbunden sind, und hiezu diese Scharniere an den oberen Enden der genannten Leisten, die Leisten des einen Plakathalters mit den Leisten des anderen Plakathalters verbindend angebracht sind. Diese Ausbildung, welche bei bekannten Plakathaltern vorliegt, erfordert für die Bildung der Standbeine durch die genannten Leisten einen verhältnismäßig großen Aufwand an Material und auch an Fertigungsmanipulation und ergibt auch eine verhältnismäßig große Gesamtdicke der Plakathalter, die sich aus der Dicke des Plakathalters, die vor allem durch die Dicke der zum Festhalten der Plakate vorgesehenen Halteleisten gegeben ist, und durch die Dicke der erwähnten Leisten, deren unterer Abschnitt die Standbeine bildet, ergibt; diese Dickenabmessung erscheint beim Wegstellen und auch beim Lagern und Transportieren solcher Plakathalter nachteilig. Bei den in der GB 2 365 612 A beschriebenen Halteeinrichtungen für plattenförmige Informationsträger und Plakate sind zwei an den seitlichen Rändern der Informationsträger vertikal angeordnete Profilleisten vorgesehen, welche über plattenförmige Konstruktivelemente miteinander verbunden sind und am Boden eines Aufstellungsplatzes verankert werden. Diese Profilleisten tragen weiter bombierte Auflageplatten zum Auflegen von Plakaten und über ein Scharnier klappbare Deckleisten, die den Randbereich von Plakaten überdecken. Der ruhende Teil der Scharniere ist an den vertikalen Profilleisten angeformt und erstreckt sich über deren ganze Länge.

Es ist ein Ziel der vorliegenden Erfindung einen Plakathalter eingangs erwähnter Art zu schaffen, bei dem Nachteile der bekannten Ausbildungen behoben sind.

Der erfindungsgemäß ausgebildete Plakathalter eingangs erwähnter Art ist **dadurch gekennzeichnet, dass** die Profilleisten, welche die Basisteile der an den seitlichen Rändern der Rückwand angeordneten Halteleisten bilden, über den unteren Rand der Rückwand hinaus nach unten ragen und diese unteren Abschnitte dieser Profilleisten die Standbeine bilden, wobei die an diese Profilleisten angeformten leistenförmigen ruhenden Scharnierteile nur im Bereich der Rückwand vorliegen und die genannten unteren Abschnitte dieser Profilleisten von diesen leistenförmigen ruhenden Scharnierteilen frei sind, dass die beiden je einen Basisteil einer Halteleiste und ein Standbein bildenden Profilleisten an ihrer Vorderseite einen, im Querschnitt gesehen, geschlossenen Längskanal aufweisen, an dessen Wand der leistenförmige ruhende Scharnierteil angeformt ist, und dass dieser Längskanal im Bereich des standbeines von der Profilleiste abgetrennt ist. Durch diese Ausbildung kann der vorstehend angeführten Zielsetzung gut entsprochen werden. Es wird dadurch, dass die bei bekannten Plakathaltern hier in Rede stehender Art an der Rückseite des Plakathalters durchgehend verlaufend angeordneten Leisten, die die Standbeine bilden, in Wegfall kommen, zum einen eine deutliche Einsparung beim Materialaufwand und beim Fertigungsaufwand erzielt und es kann ein solcher Art ausgebildeter Plakathalter auch mit einer geringeren Dicke als in bekannter Weise ausgebildete Plakathalter eingangs erwähnter Art gebaut werden und es kann dadurch mit geringeren Volumina beim Wegstellen, Lagern und Transportieren das Auslangen gefunden werden als im bekannten Fall. Der beim erfindungsgemäß ausgebildeten Plakathalter in den beiden je einen Basisteil einer Halteleiste und ein Standbein bildenden Profilleisten vorgesehene Längskanal vereinfacht das Abtrennen der leistenförmigen ruhenden Scharnierteile von genannten Profilleisten in den unteren Abschnitten dieser Profilleisten, die die Standbeine bilden, und ist weiter auch für das Zusammenfügen der am oberen Rand und am unteren Rand der Rückwand des Plakathalters anzuordnenden Halteleisten mit den an den beiden seitlichen Rändern der Rückwand angeordneten Halteleisten von Vorteil, indem diese Längskanäle eine gute Fixierung von Bauelementen ermöglichen, welche die an den seitlichen Rändern der Rückwand angeordneten Halteleisten mit den am oberen und am unteren Rand der Rückwand angeordneten Halteleisten verbinden. Es ist dabei hinsichtlich einer am unteren Rand der Rückwand des Plakathalters vorzusehenden Halteleiste weiter günstig, wenn man vorsieht, dass eine am unteren Rand der Rückwand angeordnete Halteleiste an beiden Enden mit Verbindungskörpern verbunden ist und über diese Verbindungskörper an die Basisteile der an den beiden seitlichen Rändern der Rückwand vorgesehenen Halteleisten angeschlossen ist, wobei jeder dieser Verbindungskörper einen Zapfen aufweist, der passend in einen Längskanal der an den seitlichen Rändern der Rückwand vorgesehenen Halteleisten eingefügt ist.

Hinsichtlich einer am oberen Rand der Rückwand des Plakathalters anzuordnenden Halteleiste ist es weiter günstig, dass eine am oberen Rand der Rückwand angeordnete Halteleiste an beiden Enden mit Verbindungskörpern verbunden ist und über diese Verbindungskörper an die Basisteile der an den beiden seitlichen Rändern der Rückwand vorgesehenen Halteleisten angeschlossen ist, wobei jeder dieser Verbindungskörper einen Zapfen aufweist, der passend in einen Längskanal der an den seitlichen Rändern der Rückwand vorgesehenen Halteleisten eingefügt ist.

Hinsichtlich der am unteren Rand der Rückwand des Plakathalters vorzusehenden Halteleiste und hinsichtlich der am oberen Rand der Rückwand des Plakathalters anzuordnenden Halteleiste, kommen auch einteilige Profilleisten in Betracht, welche allein oder zusammen mit der Rückwand einen Spalt bilden, in den jeweils ein Rand eines Plakates eingeschoben werden kann und darin ausreichend Halt findet, während die Lagefixierung des betreffenden Plakates durch die zweiteilig ausgebildeten Halteleisten erfolgt, welche sich an den seitlichen Rändern der Rückwand befindet.

Eine andere Ausbildung des hier in Rede stehenden Plakathalters sieht auch am oberen Rand und am unteren Rand der Rückwand zweiteilig ausgebildete Halteleisten vor, mit denen der obere und der untere Rand des Plakates festgeklemmt werden kann. Eine diesbezüglich Ausführungsform ist dadurch gekennzeichnet, dass auch die am oberen Rand der Rückwand angeordnete Halteleiste und auch die am unteren Rand der Rückwand angeordnete Halteleiste je aus einem an der Rückwand angebrachten Basisteil und einem über ein Scharnier mit diesem Basisteil verbundenen Vorderteil gebildet sind, wobei der Basisteil an seiner Vorderseite einen, im Querschnitt gesehen, geschlossenen Längskanal aufweist, an dessen Wand der leistenförmige ruhende Scharnierteil angeformt ist, und dass die Basisteile aller vier Halteleisten über Eckstücke, welche an ihren beiden senkrecht zueinander verlaufenden Endflächen je einen Zapfen tragen, der passend in einen Längskanal im Basisteil der Halteleisten eingefügt ist, aneinander angeschlossen sind.

Im Interesse des Erzielens einer sehr guten Stabilität der Standbeine des Plakathalters ist es vorteilhaft wenn man vorsieht, dass die beiden je einen Basisteil einer Halteleiste und ein Standbein bildenden Profilleisten auch an ihrer Rückseite einen, im Querschnitt gesehen, geschlossenen Längskanal aufweisen, der auch in dem Bereich des Standbeines vorliegt. Diese Ausbildung lässt eine sehr gute Stabilität mit geringem Materialaufwand erzielen.

Um an den Profilleisten, welche die Basisteile der an den seitlichen Rändern der Rückwand angeordneten Halteleisten bilden und hiezu einen leistenförmig ausgebildeten angeformten Scharnierteil tragen in ihrem jeweils ein Standbein bildenden Abschnitt, frei von diesem angeformten Scharnierteil auszubilden, kann zur Herstellung dieses Abschnittes von einer Profilleiste ausgegangen werden, welche durchgehend einen leistenförmigen ruhenden Scharnierteil angeformt trägt und dieser Scharnierteil im Bereich der zu bildenden Standbeine abgetrennt werden, z.B. durch Abfräsen oder Abscheren. Sofern sich dabei keine im gewünschten Ausmaß glatte Oberfläche an der Vorderseite der Standbeine ergibt, kann man eine entsprechende Nachbearbeitung oder, arbeitssparender, eine entsprechende Überdeckung, z.B. durch eine Kunstharzbeschichtung, vorsehen. Eine günstige Alternative hiezu ist dadurch gekennzeichnet, dass über dem jeweils ein Standbein bildenden Abschnitt der Profilleisten je eine die Vorderseite dieser Profilleisten überdeckende Abdeckung, vorzugsweise ein über diesen Abschnitt der Profilleisten geschobener Becher, angeordnet ist.

Die Erfindung wird nun anhand von Beispielen unter Bezugnahme auf die Zeichnung, in welcher Ausführungsbeispiele des Erfindungsgegenstandes schematisch dargestellt sind, weiter erläutert. In der Zeichnung zeigt:
Fig. 1 eine erste Ausführungsform eines erfindungsgemäß ausgebildeten Plakathalters in Vorderansicht;
Fig 2 einen Randbereich dieses Plakathalters im Schnitt gemäß der Linie II-II in Fig. 1;
Fig. 3 ein Standbein dieses Plakathalters im Schnitt gemäß der Linie III-III in Fig. 1;
Fig. 4 den am unteren Rand der Rückwand befindlichen Bereich des Plakathalters in einem Schnitt gemäß der Linie IV-IV in Fig. 1 und
Fig. 5 den am oberen Rand der Rückwand befindlichen Bereich des Plakathalters in einem Schnitt gemäß der Linie V-V in Fig. 1 ;
Fig. 6 zeigt den seitlichen Randbereich einer abgewandelten Ausführungsform des Plakathalters in einem zu Fig. 2 analogen Schnitt und
Fig. 7, die bei dieser abgewandelten Ausführungsform vorliegende Ausbildung eines Standbeines in einem zu Fig. 3 analogen Schnitt;
Fig. 8 zeigt eine weitere Ausführungsform eines erfindungsgemäß ausgebildeten Plakathalters in Vorderansicht; und
Fig. 9 zeigt gleichfalls in Vorderansicht ein Eckstück, wie es bei der in Fig. 9 dargestellten Ausführungsform zur Verbindung der an den Rändern der Rückwand angeordneten Halteleisten miteinander vorgesehen ist.

Die in den Fig. 1 bis 5 dargestellte Ausführungsform eines erfindungsgemäß ausgebildeten tafelartigen Plakathalters 1 weist eine zum Auflegen der Plakate vorgesehene Rückwand 3 auf und es sind längs der Ränder 3a, 3b, 3c, 3d der Rückwand 3 Halteleisten 6a, 6b, 6c, 6d zum Festhalten der Plakate angeordnet. Vom unteren Rand 3d der Rückwand 3 weg ragen Standbeine 2 nach unten. Die an den in aufrechter Stellung des Plakathalters 1 an den beiden seitlichen Rändern 3a, 3c der Rückwand 3 angeordneten Halteleisten 6a, 6c haben einen an der Rückwand 3 sitzenden Basisteil und einen über ein Scharnier mit dem Basisteil verbundenen Vorderteil, mit dem auf die Rückwand 3 aufgelegte Plakate fixierbar sind. Diesbezüglich kann auf Fig. 2 hingewiesen werden, in der der Bereich der Halteleiste 6c im Schnitt dargestellt ist; die Halteleiste 6a ist in gleicher Weise ausgebildet. Wie Fig. 2 zeigt, ist die Halteleiste 6c am Rand 3c der Rückwand 3 angeordnet, wobei an der Rückwand 3 der als Profilleiste ausgebildete Basisteil 7 der Halteleiste 6c sitzt und mit diesem Basisteil 7 über ein Scharnier 8 der Vorderteil 9 der Halteleiste 6c in Verbindung steht. Das Scharnier 8 ist aus einem leistenförmig ausgebildeten, am Basisteil 7 angeformten ruhenden Scharnierteil 8a und aus einem am Vorderteil 9 der Halteleiste 6c vorgesehenen beweglichen Scharnierteil 8b gebildet. Der Vorderteil 9 der Halteleiste 6c wird durch eine Feder 9a in der in Fig. 2 dargestellten Stellung mit seiner Randzone 9b gegen die Rückwand 3 gedrückt und hält dadurch ein auf die Rückwand aufgelegtes Plakat 4, vor dem sich eine transparente Schutzabdeckung 5 befindet, an der Rückwand 3 fest. Der Vorderteil 9 der Halteleiste 6c kann unter Überwindung der Kraft der Feder 9a in Richtung des Pfeiles 10 aufgeklappt werden und es ist in der aufgeklappten Stellung des Vorderteils 9 die Rückwand 3 zum Auflegen von Plakaten und zum Abnehmen derselben zugänglich.

Die Profilleisten, welche bei den Halteleisten 6c und 6a die Basisteile 7 dieser Halteleisten bilden, ragen über den unteren Rand 3d der Rückwand 3 hinaus nach unten und es bilden diese unteren Abschnitte der genannten Profilleisten die Standbeine 2 des Plakathalters. Die an diese Profilleisten angeformten leistenförmigen ruhenden Scharnierteile 8a liegen nur im Bereich der Rückwand 3 vor und es sind die unterhalb des Randes 3d der Rückwand 3 verlaufenden Abschnitte der genannten Profilleisten, welche die Standbeine 2 bilden, wie auch Fig. 3 zeigt, von diesen leistenförmigen ruhenden Scharnierteilen frei und haben eine eingeebnete, oder gewünschtenfalls auch eine leicht bombierte, Vorderseite 11. Um zur Bildung der Standbeine 2 in deren Bereich die leistenförmigen ruhenden Scharnierteile 8a zu entfernen, kann man nun diese Scharnierteile 8a z.B. abfräsen oder abscheren. Dabei allenfalls auftretende Oberflächenunebenheiten an der Vorderseite 11 der Standbeine 2 können mit einer Kunststoffbeschichtung oder mit einer Abdeckung 12 überdeckt werden, wobei eine solche Abdeckung gewünschtenfalls in Form eines Bechers 12a wie er in Fig. 3 strichliert eingezeichnet ist, ausgebildet sein kann.

Es ist für das Entfernen der leistenförmig ausgebildeten ruhenden Scharnierteile 8a von den Profilleisten, welche die Basisteile 7 der Halteleisten 6c und 6a und auch die Standbeine 2 bilden vorteilhaft, dass diese Profilleisten an ihrer Vorderseite einen im Querschnitt geschlossenen Längskanal 13 aufweisen, an dessen Wand 14 der leistenförmige ruhende Scharnierteil 8a angeformt ist. Dieser Längskanal 13 ist im Bereich der Standbeine 2 von der jeweils betreffenden Profilleiste abgetrennt.

Die in den Basisteilen 7 der Halteleisten 6c und 6a vorgesehenen Längskanäle 13 nehmen auch Zapfen 15 auf, welche an Verbindungskörpern 16 vorgesehen sind, die zur Verbindung der Halteleisten 6c und 6a mit der am unteren Rand 3d der Rückwand 3 angeordneten Halteleiste 6d und mit der am oberen Rand 3b angeordneten Halteleiste 6b dienen. Dies Verbindungskörper 16 sind ihrerseits mit Schrauben oder dgl. an den Halteleisten 6b und 6d befestigt, wie in Fig. 1 angedeutet ist. Die Zapfen 15 sind in die Längskanäle 13 passend eingefügt.

Bei der in den Fig. 1 bis 5 dargestellten Ausführungsform des Plakathalters haben die beiden Profilleisten, welche die Basisteile 7 der Halteleisten 6c und 6a sowie die Standbeine 2 bilden, außer dem Längskanal 13, der an der Vorderseite dieser Profilleisten vorgesehen ist, einen weiteren, im Querschnitt gesehen, geschlossenen Längskanal 17, der sowohl in den die Basisteile der genannten Halteleisten bildenden Abschnitte als auch in den Standbeinen vorliegt. Dieser Längskanal 17 ergibt bei geringem Materialaufwand eine gute Verbesserung der Stabilität.

Die Fig. 4 und 5 zeigen den Bereich am unteren Rand 3d der Rückwand 3 und den am oberen Rand 3b der Rückwand 3 gelegenen Bereich des Plakathalters im Schnitt. Die am unteren Rand 3d vorgesehene Halteleiste 6d und die am oberen Rand 3b gelegene Halteleiste 6b sind je durch eine einteilige Profilleiste gebildet, welche einen Nut 18 aufweist, in die der jeweilige Rand 3b, 3d der Rückwand 3 eingefügt ist. Diese Profilleisten haben eine Vorderwand 19 mit einer Randzone 19a, die zusammen mit der Rückwand 3 einen schlitzartigen Aufnahmeraum 20 bildet, in den der Rand 21 eines an der Rückwand 3 anzuordnenden Plakates 4 zusammen mit einer Schutzabdeckung 5 eingeschoben werden kann. Bei der am unteren Rand 3d vorgesehenen Halteleiste 6d sind in der Vorderwand 19 Öffnungen 19b vorgesehen, durch welche Feuchtigkeit, welche über die Vorderseite der Schutzabdeckung 5 nach unten wandert, abfließen kann. Die Halteleisten 6d, 6b weisen Nuten 22 auf, in welche (wie in Fig. 1 angedeutet) Schrauben eingedreht sind, mit denen die Verbindungskörper 16 an den Stirnseiten der Halteleisten 6d, 6b gehalten sind.

Eine Variante zur Ausführungsform nach den Fig. 1 bis 5, bei welcher Variante die Profilleisten, welche die Basisteile 7 der an den seitlichen Rändern der Rückwand 3 angeordneten Halteleisten 6c, 6a und auch die Standbeine 2 bilden, nur einen Längskanal 13 aufweisen, in den Zapfen 15 von Verbindungskörpern eingefügt sind, jedoch keinen weiteren Längskanal besitzen, ist in den Fig. 6 und 7 dargestellt. Fig. 6 zeigt dabei in einem analog Fig. 2 geführten Schnitt einen am rechten Seitenrand 3c der Rückwand des Plakathalters gelegenen Randbereich und Fig. 7 zeigt in einem analog Fig. 3 geführten Schnitt die im Bereich eines Standbeines 2 vorliegende Querschnittsform des betreffenden Abschnittes der den Basisteil der Halteleiste 6c und ein Standbein 2 bildenden Profilleiste.
Bei der in Fig. 8 dargestellten Ausführungsform eines erfindungsgemäßen Plakathalters sind an allen vier Rändern 3a, 3b, 3c, 3d der Rückwand 3 zweiteilige Halteleisten 6a, 6b, 6c, 6d vorgesehen, die je aus einem Basisteil und einem über ein Scharnier damit verbundenen Vorderteil gebildet sind, wobei solcher Art Plakate, welche auf die Rückwand des Plakathalters aufgelegt sind, an allen vier Rändern festgeklemmt werden können. Im Schnitt gemäß der Schnittebene 24 in Fig. 8 liegt dabei eine Ausbildung gemäß Fig. 2 vor und es liegt hinsichtlich der Standbeine 2 in einem Schnitt gemäß der Schnittebene 25 eine Ausbildung gemäß Fig. 3 vor. Es haben alle Halteleisten den in Fig. 2 dargestellten Aufbau. Zur Verbindung der Halteleisten miteinander sind Eckstücke 26 vorgesehen und es ist ein solches Eckstück in Fig. 10 in Ansicht dargestellt. An den Endflächen 27a, 27b des Eckstückes 26 sind Zapfen 15 vorgesehen, welche in die Kanäle 13 der Profilleisten, welche die Basisteile der Halteleisten bilden, passend eingefügt sind. Es können auch von der Ausführungsform nach Fig. 8 ausgehend Varianten vorgesehen werden, wie sie in den Fig. 6 und 7 dargestellt sind.

## Patentansprüche

1. Plakathalter, der Standbeine und eine zum Auflegen der Plakate vorgesehene Rückwand aufweist, längs deren Rändern Halteleisten zum Festhalten der Plakate angeordnet sind, wobei mindestens die an den in aufrechter Stellung des Plakathalters an den beiden seitlichen Rändern der Rückwand angeordneten Halteleisten einen an der Rückwand sitzenden als Profilleiste ausgebildeten Basisteil und einen über ein Scharnier mit dem Basisteil verbundenen Vorderteil aufweisen und dieser Vorderteil mit einer Randzone die Plakate in deren Randbereich gegen die Rückwand drückt, und wobei das Scharnier einen leistenförmig ausgebildeten, am Basisteil angeformten ruhenden Scharnierteil und einen leistenförmigen, am Vorderteil der Halteleisten vorgesehenen beweglichen Scharnierteil aufweist, **dadurch gekennzeichnet, dass** die Profilleisten, welche die Basisteile (7) der an den seitlichen Rändern (3a, 3c) der Rückwand (3) angeordneten Halteleisten (6a, 6c) bilden, über den unteren Rand (3d) der Rückwand (3) hinaus nach unten ragen und diese unteren Abschnitte dieser Profilleisten die Standbeine (2) bilden, wobei die an diese Profilleisten angeformten leistenförmigen ruhenden Scharnierteile (8a) nur im Bereich der Rückwand (3) vorliegen und die genannten unteren Abschnitte dieser Profilleisten von diesen leistenförmigen ruhenden Scharnierteilen (8a) frei sind, dass die beiden je einen Basisteil (7) einer Halteleiste (6a, 6c) und ein Standbein (2) bildenden Profilleisten an ihrer Vorderseite einen, im Querschnitt gesehen, geschlossenen Längskanal (13) aufweisen, an dessen Wand (14) der leistenförmige ruhende Scharnierteil (8a) angeformt ist, und dass dieser Längskanal (13) im Bereich des Standbeines (2) von der Profilleiste abgetrennt ist.

2. Plakathalter nach Anspruch 1, **dadurch gekennzeichnet, dass** eine am unteren Rand (3d) der Rückwand (3) angeordnete Halteleiste (6d) an beiden Enden mit Verbindungskörpern (16) verbunden ist und über diese Verbindungskörper (16) an die Basisteile (7) der an den beiden seitlichen Rändern (3a, 3c) der Rückwand (3) vorgesehenen Halteleisten (6a, 6c) angeschlossen ist, wobei jeder dieser Verbindungskörper (16) einen Zapfen (15) aufweist, der passend in einen Längskanal (13) der an den seitlichen Rändern (3a, 3c) der Rückwand (3) vorgesehenen Halteleisten (6a, 6c) eingefügt ist.

3. Plakathalter nach Anspruch 1 oder 2, **dadurch gekennzeichnet, dass** eine am oberen Rand (3b) der Rückwand (3) angeordnete Halteleiste (6b) an beiden Enden mit Verbindungskörpern (16) verbunden ist und über diese Verbindungskörper an die Basisteile (7) der an den beiden seitlichen Rändern (3a, 3c) der Rückwand (3) vorgesehenen Halteleisten (6a, 6c) angeschlossen ist, wobei jeder dieser Verbindungskörper (16) einen Zapfen (15) aufweist, der passend in einen Längskanal (13) der an den seitlichen Rändern (3a, 3c) der Rückwand (3) vorgesehenen Halteleisten (6a, 6c) eingefügt ist.

4. Plakathalter nach Anspruch 1, **dadurch gekennzeichnet, dass** auch die am oberen Rand (3b) der Rückwand (3) angeordnete Halteleiste (6b) und auch die am unteren Rand (3d) der Rückwand (3) angeordnete Halteleiste (6d) je aus einem an der Rückwand (3) angebrachten Basisteil (7) und einem über ein Scharnier (8) mit diesem Basisteil (7) verbundenen Vorderteil (9) gebildet sind, wobei der Basisteil (7) an seiner Vorderseite einen, im Querschnitt gesehen, geschlossenen Längskanal (13) aufweist, an dessen Wand (14) der leistenförmige ruhende Scharnierteil (8a) angeformt ist, und dass die Basisteile (7) aller vier Halteleisten (6a, 6b, 6c, 6d) über Eckstücke (26), welche an ihren beiden senkrecht zueinander verlaufenden Endflächen (27a, 27b) je einen Zapfen (15) tragen, der passend in einen Längskanal (13) im Basisteil (7) der Halteleisten (6a, 6b, 6c, 6d) eingefügt ist, aneinander angeschlossen sind.

5. Plakathalter nach Anspruch 1, **dadurch gekennzeichnet dass** die beiden je einen Basisteil (7) einer Halteleiste (6a, 6c) und ein Standbein (2) bildenden Profilleisten auch an ihrer Rückseite einen, im Querschnitt gesehen, geschlossenen Längskanal (17) aufweisen, der auch in dem Bereich des Standbeines (2) vorliegt.

6. Plakathalter nach einem der Ansprüche 1 bis 5, **dadurch gekennzeichnet, dass** über dem jeweils ein Standbein (2) bildenden Abschnitt der Profilleisten je eine die Vorderseite (11) dieser Profilleisten überdeckende Abdeckung (12), vorzugsweise ein über diesen Abschnitt der Profilleisten geschobener Becher (12a), angeordnet ist.

## Claims

1. A display holder comprising support legs and a rear wall provided for putting the placards thereonto, with retaining ledges being arranged along the edges of the rear wall for retaining the placards, wherein at least the retaining ledges which are positioned at the two lateral edges of the rear wall when the display holder is in its upright position have a base member which is provided on the rear wall and designed as a profile ledge, and have a front member connected to the base member via a hinge, and wherein the front member, with an edge zone, presses the placards, in their edge region, against the rear wall, and wherein the hinge has a ledge-type static hinge member molded on the base member, and has a ledge-type movable hinge member, which is provided on the front member of the retaining ledges, **characterized in that** the profile ledges, which form the base members (7) of the retaining ledges (6a, 6c) provided on the lateral edges (3a, 3c) of the rear wall (3), project downwards beyond the lower edge (3d) of the rear wall (3), with said lower portions of the profile ledges forming the support legs (2), wherein the ledge-type static hinge members (8a) molded on said profile ledges are present only in the region of the rear wall (3), and the lower portions of said profile ledges are void of such ledge-type static hinge members (8a), **in that** the two profile ledges, each forming a base member (7) of a retaining ledge (6a, 6c) and a support leg (2), have a longitudinal channel (13) on their front side, said longitudinal channel (13) being closed in cross-sectional view, with the ledge-type static hinge member (8a) being molded to the wall (14) of the longitudinal channel (13), and **in that** in the region of the support leg (2), that longitudinal channel (13) is separated from the profile ledge.

2. The display holder according to claim 1, **characterized in that** a retaining ledge (6d) provided on the lower edge (3d) of the rear wall (3) is connected to connecting elements (16) on both ends and, via said connecting elements (16), is connected with the base members (7) of the retaining ledges (6a, 6c) provided on the two lateral edges (3a, 3c) of the rear wall (3), wherein each of the connecting elements (16) has a pin (15) which is fittingly inserted into a longitudinal channel (13) of the retaining ledges (6a, 6c) provided on the lateral edges (3a, 3c) of the rear wall (3).

3. The display holder according to claim 1 or 2, **characterized in that** a retaining ledge (6b) provided on the upper edge (3b) of the rear wall (3) is connected to the connecting elements (16) on both ends and, via said connecting elements (16), is connected with the base members (7) of the retaining ledges (6a, 6c) provided on the two lateral edges (3a, 3c) of the rear wall (3), wherein each of the connecting elements (16) has a pin (15) which is fittingly inserted into a longitudinal channel (13) of the retaining ledges (6a, 6c) provided on the lateral edges (3a, 3c) of the rear wall (3).

4. The display holder according to claim 1, **characterized in that** both the retaining ledge (6b) provided on the upper edge (3b) of the rear wall (3) and the retaining ledge (6d) provided on the lower edge (3d) of the rear wall (3) are each comprised of a base member (7) arranged on the rear wall (3) and of a front member (9) connected with said base member (7) via a hinge (8), wherein the base member (7) has a longitudinal channel (13) on its front side, said longitudinal channel (13) being closed in cross-sectional view, with the ledge-type static hinge member (8a) being molded to the wall (14) of the longitudinal channel (13), and **in that** the base members (7) of all four retaining ledges (6a, 6b, 6c, 6d) are interconnected via corner pieces (26) each carrying a pin (15) on their perpendicularly arranged end surfaces (27a, 27b), with said pin (15) being fittingly inserted into a longitudinal channel in the base member (7) of the retaining ledges (6a, 6b, 6c, 6d).

5. The display holder according to claim 1, **characterized in that** the two profile ledges, each forming a base member (7) of a retaining ledge (6a, 6c) and a support leg (2), have a longitudinal channel (17) also on their rear side, with said longitudinal channel (17) being closed in cross-sectional view, and also being present in the region of the support leg (2).

6. The display holder according to any one of claims 1 to 5, **characterized in that** a cover (12) is provided above each portion of the profile ledges which form a support leg (2), said cover (12) covering the front side (11) of said profile ledges, with a cup (12a) being preferably provided, said cover being slid over said portion of the profile ledges.

## Revendications

1. Porte-affiches qui comporte des pieds et une paroi arrière prévue pour poser les affiches, le long des bords de laquelle sont disposées des baguettes de maintien pour fixer les affiches, au moins les baguettes de maintien disposées, en position verticale du porte-affiches, sur les deux bords latéraux de la paroi arrière, comportant une partie de base réalisée sous la forme d'une baguette profilée placée sur la paroi arrière, et une partie avant reliée par une charnière à la partie de base, et cette partie avant pressant, par une zone de bordure, les affiches dans leur plage de bordure contre la paroi arrière, et la charnière comportant une partie de charnière fixe, réalisée en forme de baguette et formée sur la partie de base, ainsi qu'une partie de charnière mobile en forme de baguette, prévue sur la partie avant des baguettes de maintien, **caractérisé en ce que** les baguettes profilées, qui forment les parties de base (7) des baguettes de maintien (6a, 6c) disposées sur les bords latéraux (3a, 3c) de la paroi arrière (3), dépassent vers le bas du bord inférieur (3d) de la paroi arrière (3) et ces segments inférieurs de ces baguettes profilées formant les pieds (2), les parties de charnière (8a) fixes, en forme de baguette, formées sur ces baguettes profilées, n'existant que dans la zone de la paroi arrière (3), et lesdits segments inférieurs de ces baguettes profilées ne présentant pas ces parties de charnière (8a) fixes en forme de baguette, **en ce que** les deux baguettes profilées formant chacune une partie de base (7) d'une baguette de maintien (6a, 6c) et un pied (2), présentent, sur leur face avant, un canal longitudinal (13) fermé, vu en coupe transversale, sur la paroi (14) duquel est formée la partie de charnière (8a) fixe en forme de baguette, et **en ce que** ce canal longitudinal (13) est séparé de la baguette profilée dans la zone du pied (2).

2. Porte-affiches selon la revendication 1, **caractérisé en ce qu'**une baguette de maintien (6d), disposée sur le bord inférieur (3d) de la paroi arrière (3), est reliée aux deux extrémités à des corps de liaison (16), et est raccordée, par ces corps de liaison (16), aux parties de base (7) des baguettes de maintien (6a, 6c) prévues sur les deux bords latéraux (3a, 3c) de la paroi arrière (3), chacun de ces corps de liaison (16) présentant un tenon (15) qui est inséré de manière ajustée dans un canal longitudinal (13) des baguettes de maintien (6a, 6c) prévues sur les bords latéraux (3a, 3c) de la paroi arrière (3).

3. Porte-affiches selon l'une quelconque des revendications 1 ou 2, **caractérisé en ce qu'**une baguette de maintien (6b), disposée sur le bord supérieur (3b) de la paroi arrière (3), est reliée aux deux extrémités à des corps de liaison (16), et est raccordée, par ces corps de liaison, aux parties de base (7) des baguettes de maintien (6a, 6c) prévues sur les deux bords latéraux (3a, 3c) de la paroi arrière (3), chacun de ces corps de liaison (16) présentant un tenon (15) qui est inséré de manière ajustée dans un canal longitudinal (13) des baguettes de maintien (6a, 6c) prévues sur les bords latéraux (3a, 3c) de la paroi arrière (3).

4. Porte-affiches selon la revendication 1, **caractérisé en ce qu'**aussi la baguette de maintien (6b), disposée sur le bord supérieur (3b) de la paroi arrière (3) aussi, de même que la baguette de maintien (6d) disposée sur le bord inférieur (3d) de la paroi arrière (3), sont formées chacune d'une partie de base (7) placée sur la paroi arrière (3) et d'une partie avant (9) reliée par une charnière (8) à cette partie de base (7), la partie de base (7) présentant, sur sa face avant, un canal longitudinal (13) fermé, vu en coupe transversale, sur la paroi (14) duquel est formée la partie de charnière (8a) fixe en forme de baguette, et **en ce que** les parties de base (7) des quatre baguettes de maintien (6a, 6b, 6c, 6d) sont raccordées les unes aux autres par des cornières (26) qui portent chacune, sur leurs surfaces terminales (27a, 27b) s'étendant perpendiculairement l'une à l'autre, un tenon (15) qui est inséré de manière ajustée dans un canal longitudinal (13) de la partie de base (7) des baguettes de maintien (6a, 6b, 6c, 6d).

5. Porte-affiches selon la revendication 1, **caractérisé en ce que** les deux baguettes profilées, formant chacune une partie de base (7) d'une baguette de maintien (6a, 6b) et un pied (2), présentent aussi sur leur face arrière un canal longitudinal (17) fermé, vu en coupe transversale, qui se trouve aussi dans la zone du pied (2).

6. Porte-affiches selon l'une quelconque des revendications 1 à 5, **caractérisé en ce que** sur chaque segment des baguettes profilées formant chacun un pied (2), est disposé un capot (12) recouvrant la face avant (11) de ces baguettes profilées, de préférence un gobelet (12a) enfilé sur ce segment des baguettes profilées.
